# EUROPÄISCHE PATENTSCHRIFT

(11) **EP 4 534 249 B1**
(45) Veröffentlichungstag und Bekanntmachung des Hinweises auf die Patenterteilung: **22.07.2026**
(21) Anmeldenummer: 23201323.5
(22) Anmeldetag: 02.10.2023
(51) Int. Cl.: B25B 23/04, B25C 1/00, B25C 5/11, B25C 3/00

(54) **SETZGERÄT**
SETTING TOOL
APPAREIL DE POSE

(43) Veröffentlichungstag der Anmeldung: 09.04.2025
(73) Patentinhaber: SFS Group International AG, 9435 Heerbrugg (CH)
(72) Erfinder: Schmidt, Björn, 68679 Schotten (DE); Huang, Kun-Hao, 9425 Thal (CH)

(56) Entgegenhaltungen:
- EP-A1- 0 537 926
- EP-A1- 1 445 072
- EP-A1- 2 402 118
- WO-A1-84/04710
- FR-A1- 2 317 542

## Beschreibung

Die vorliegende Erfindung befasst sich mit einem Setzgerät für gegurtete Befestiger, insbesondere mit der Vereinzelung der Befestiger aus einem als Magazinstreifen ausgeführten Gurt.

### HINTERGRUND

Bei der Montage von Flachdachelementen, insbesondere auf Industriedächern, ist es erforderlich, eine Vielzahl solcher Dachsegmente untereinander und mit einer tragenden Unterkonstruktion zu verbinden. Solche Flachdachelemente werden häufig als Trapezbleche aus wenige mm dicken Stahl- oder Aluminiumblechen ausgeführt und entsprechend verschraubt, häufig mit selbstbohrenden und gewindeformenden Schrauben. Für den Monteur ist es dabei wichtig, diese Befestiger in einer schonenden Körperhaltung setzen zu können, in dem Fall bevorzugt stehend. Daher finden seit langem entsprechend ausgelegte Setzgeräte Verwendung, sogenannte Stand-Up Tools.

Die Begriffe, die nachfolgend zur Erläuterung der Position von Merkmalen und Bauteilen eines Setzgeräts verwendet werden, beziehen sich auf die aufrechte (vertikale) Arbeitsposition. Die Arbeitsposition eines Bedieners ist stehend hinter dem Gerät, eine Ansicht "von vorne" bedeutet also die Sicht auf die dem Bediener entgegengesetzte Seite.

### STAND DER TECHNIK

Im Dokument EP 1 445 072 A1 ist ein Setzgerät der beschriebenen Art gezeigt. Es besteht im Wesentlichen aus einem in einer Hülse geführten, motorisch drehangetriebenen Setzdorn, einer achsparallel dazu versetzten Befestiger-Zuführung, einem Gurtkanal für einen Magazinstreifen und einer Vereinzelungsvorrichtung. Die Hülse weist an ihrem unteren Ende ein Mundstück auf, das einen Befestiger mindestens zu Beginn des Setzvorganges zentriert. Das untere Ende des drehangetriebenen Setzdorns ist als Abtrieb ausgelegt und weist eine Klinge bzw. Bit auf, das mechanisch in den Kraftangriff am Kopf des Befestigers eingreifen und so den Befestiger setzen kann. Der Setzdorn ist in der Hülse axial verschieblich gelagert und mit einer Feder so vorgespannt, dass der Setzvorgang (bzw. die Abwärtsbewegung des Setzdorns) in den Untergrund unter Überwindung der Federkraft stattfinden kann.

Die Befestiger-Zuführung ist als achsparalleles Fallrohr ausgeführt, das vor dem Mundstück über eine seitliche Zuführung in die Hülse einmündet. Am oberen Fallrohr ist die Vereinzelungsvorrichtung am Schnittpunkt zwischen dem Fallrohr und dem unteren Ende des Gurtkanals angeordnet. Die im Magazinstreifen gegurteten Befestiger werden im Gurtkanal so geführt, dass der in Arbeitsrichtung vorderste Befestiger seitlich in das Fallrohr gelangen kann. Ein oberhalb des Schnittpunktes angeordnete Ausstossfinger drückt in einer Abwärtsbewegung den Befestiger aus dem Magazinstreifen, worauf dieser durch das Fallrohr unterhalb des Schnittpunktes via die seitliche Zuführung in das Mundstück fällt. Da die Bewegung von Setzdorn und Ausstossfinger gekoppelt sind, greift die Klinge des Setzdorns in den Kraftangriff des Befestigers und treibt diesen an.

Üblicherweise wird durch die Rückkehrbewegung des Setzdorns bzw. des Ausstossfingers der Magazinstreifen um eine Position so weiterbewegt, dass der nächste Befestiger im Fallrohr fertig zum Ausstossen bereit ist.

Dieses Grundprinzip ist, für nicht gegurtete Befestiger, ebenfalls in der Schrift US 3,960,191 gezeigt.

In der Schrift WO 2021/094084 A1 wird ein Setzgerät der beschriebenen Art zur Verwendung mit einem Magazinstreifen gezeigt. Die Besonderheit ist hierbei, dass der Magazinstreifen, nachdem die Befestiger vereinzelt wurden, in einen Ausstoss-Gurtkanal geführt werden, der tordiert ist. Dies führt dazu, dass der leere Magazinstreifen seitlich abgelenkt wird, welcher ansonsten die Tendenz hat, sich zum Setzgerät hinzukrümmen und dort mit dem Setzgerät bzw. seiner Mechanik zu kollidieren.

Die Schrift EP 2 402 118 A1 offenbart ein Setzgerät gemäß dem Oberbegriff des Patentanspruchs 1.

Es ist Aufgabe der vorliegenden Erfindung, die oben gezeigten Funktionsprinzipien weiterzuentwickeln, insbesondere in Bezug auf Anwendungssicherheit und Robustheit.

### BESCHREIBUNG DER ERFINDUNG

Diese Aufgabe wird durch ein Setzgerät für Befestiger, die in einem Magazinstreifen angeordnet sind, gemäß dem Patentanspruch 1, gelöst. Das Setzgerät weist die nachfolgenden Merkmale bzw. Baugruppen auf, welche an einem tragenden Gehäuse angeordnet sind. Angaben wie "oben", "unten" oder "in Arbeitsposition" beziehen sich dabei auf die vorgesehene vertikale Ausrichtung des Setzgerätes bei der Nutzung. Mit Befestiger sind grundsätzlich alle Befestiger gemeint, die sich sinnvoll durch eine Drehbewegung in einen Untergrund einsenken lassen. Dies können Schrauben, insbesondere Selbstbohrschrauben sein. Die Erfindung ist aber nicht zwangsläufig darauf eingeschränkt.

Ein motorisch antreibbarer Setzdorn dient zum Setzen der Befestigers; die Art des Antriebs kann durch einen fest installierten Motor oder eine angekoppelte Bohrmaschine erfolgen. Eine Transportvorrichtung dient dazu, den Magazinstreifen im Arbeitstakt um jeweils eine Position von einem Befestiger zum nächsten zu befördern. Eine Vereinzelungsvorrichtung dient dazu, einen Befestiger aus dem Magazinstreifen zum richtigen Zeitpunkt herauszulösen bzw. zu vereinzeln.

Die Magazinstreifen werden in am Gehäuse angebrachten Führungskanälen geführt. Dazu zählen ein Zuführkanal für den gefüllten Magazinstreifen, ein in Arbeitsposition horizontal angeordneter Gurtkanal durch die Vereinzelungsvorrichtung und einen Ausstosskanal für den entleerten Magazinstreifen. Zuführkanal wie auch Ausstosskanal sind im Wesentlichen krümmungsfrei ausgebildet und je über mindestens eine Verbindungskurve mit je einem freien Ende des Gurtkanals verbunden.

Die Vereinzelungsvorrichtung umfasst einen Ausstossdorn mit einem Ausstossfinger; letzterer kann universell ausgebildet sein, um Befestiger aller Art aus dem Magazinstreifen auszustossen oder auch austauschbar, um besonders sicher oder schonend die Vereinzelung zu erzielen. Der Ausstossdorn ist in einer Hülse - in Arbeitsposition - vertikal geführt, wobei diese Hülse oberhalb von und senkrecht zum Gurtkanal angeordnet ist und koaxial unterhalb des Gurtkanals als Fallrohr weiterführt.

Diese Auslegung führt dazu, dass die die Führungskanäle für den Magazinstreifen - wiederum in Arbeitsposition betrachtet - zusammen mit den Verbindungskurven eine U-Form bilden, wobei der Gurtkanal den Boden und der Zuführkanal sowie der Ausstosskanal die beiden Schenkel der U-Form bilden. Dabei schliesst der Ausstosskanal mit der Hülse bzw. dem Fallrohr einen grösseren Winkel ein als der Zuführkanal. Die verbessert sowohl die Zuführung wie auch die Handhabung, weil sich schon äusserlich Zuführ- und Ausstosskanal durch ihre Anordnung unterscheiden. Weitere Vorteile werden bei der Figurenbeschreibung genannt.

Vorteilhaft wird der Zuführkanal im Wesentlichen parallel zur Hülse bzw. dem Fallrohr geführt. Dies führt zu einem sehr spitzen Winkel zwischen Zuführkanal und Hülse / Fallrohr bis hin zu einer Parallelführung. Die Verbindungskurve zum Gurtkanal wäre in letzterem Fall eine 90 Grad Kurve. Deren Radius wird so gewählt, dass einerseits die Reibung zwischen einem Magazinstreifen und dem Führungskanal nicht zu gross wird, gleichzeitig aber der Platzbedarf der U-Form nicht zu gross wird.

Die Handhabung kann noch weiter verbessert werden, indem die - in Arbeitsposition - oben offene Einführung in den Zuführkanal höher angelegt wird als das obere Ende des Ausstosskanals. Für den Bediener ergeben sich dann drei Kriterien für die Beladung des Geräts mit einem neuen Magazinstreifen: Die Lage am Gerät (rechts/links), der Einführwinkel sowie die Höhe der Einführöffnung. Die Einführöffnung wie auch die Entnahmeöffnung für Magazinstreifen kann so gestaltet werden, dass das Einführen bzw. das Entnehmen erleichtert wird. Trichterförmige Öffnungen oder ähnliche Einlege- bzw. Entnahmehilfen seien als Beispiel genannt.

Die Transportvorrichtung des Setzgeräts setzt sich als Baugruppe aus mehreren Elementen bzw. Merkmalen zusammen. Zentral angeordnet ist ein in Arbeitsposition vertikaler Schwenkarm, der an seinem oberen Ende im Gehäuse mittels eines Drehlagers schwenkbar befestigt ist. Diese Schwenkbewegung wird bewirkt durch einen Führungsbolzen am Ausstossdorn; dieser Führungsbolzen greift in eine im Schwenkarm eingelassene Führungsnut ein. Es wird also nach Art einer Kulissenführung die in der Hülse geführte Vertikalbewegung des Ausstossdorns in eine zwangsgeführte Pendelbewegung des Schwenkarms umgesetzt. Weiterhin ist am unteren Ende des Schwenkarms eine federnd gelagerte Vorschubklinke angebracht. Im Gehäuse wiederum sind zwei am Gurtkanal angeordnete, federnd gelagerte Sperrklinken befestigt. Sowohl die Vorschubklinke und die Sperrklinken ragen in den Gurtkanal. Bei eingelegtem Magazinstreifen greifen die Klinken in eine Perforation im Magazinstreifen ein. Die Federunterstützung drückt also die Klinken jeweils in Richtung des Magazinstreifens.

Bevorzugt wird die Vorschubklinke von oben und die Sperrklinken von unten in den Gurtkanal ragen.

Der für dieses Setzgerät verwendete Magazinstreifen ist einreihig und hält die Befestiger in einem Abstand D, gemessen jeweils Mitte-Mitte einer Halteöffnung. Der Magazinstreifen wird als im Wesentlichen flacher Streifen eines Trägermaterials ausgeführt mit Halteöffnungen für die Befestiger. Um den Transport durch die Vereinzelungsvorrichtung zu erlauben, wird der Magazinstreifen zusätzlich zu den Halteöffnungen mindestens eine seitlich angeordnete Perforation aufweisen. Die Abstände D der Perforationsöffnungen entsprechen dabei dem Abstand der Halteöffnungen für die Befestiger.

Das Trägermaterial des Magazinstreifens kann aus Kunststoff, Karton oder einem biologisch abbaubaren Material mit vergleichbaren Eigenschaften bestehen. Perforation und Halteöffnungen lassen sich durch Stanzen aus diesem Trägermaterial günstig herstellen.

Bevorzugt wird man die Halteöffnungen so dimensionieren, dass sie zur Aufnahme von Befestigern verschiedenen Durchmessers geeignet sind. Dies erhöht die Flexibilität beim Einsatz des Setzgerätes. Erreichen lässt sich dies, indem man die Halteöffnungen mit radial nach innen weisenden Haltezungen versieht, die die die Befestiger in der Halteöffnung zentrieren. Bevorzugt werden sie so elastisch ausgelegt, dass eine Wiederverwendung bzw. erneute Wiederbefüllung des Magazinstreifens mit Befestigern möglich ist.

Die Vereinzelung der Befestiger in einem Setzgerät der beschriebenen Art läuft ab wie nun folgend beschrieben. Ausgehend von einem Setzgerät mit einem korrekt eingelegten, mit Befestigern versehenen Magazinstreifen in einer betriebsbereiten, aufrechten (im Wesentlichen vertikalen) Arbeitsposition umfasst der Vereinzelungsvorgang folgende Schritte:
Der Ausstossdorn wird in eine vertikale Abwärtsbewegung versetzt, wodurch eine geführte Schwenkbewegung des Schwenkarms bewirkt wird. Dadurch kann die Vorschubklinke, die sich im Eingriff in die Perforation des Magazinstreifens befindet, diesen in Arbeitsrichtung bewegen, wobei die Sperrklinken in Freilaufrichtung überschoben werden. Freilaufrichtung bedeutet hierbei entgegen der Richtung, in der die Sperrklinken hemmend wirken.

Durch die Bewegung der Vorschubklinke im Magazinstreifen wird der in Arbeitsrichtung vorderste Befestiger im Magazinstreifen in eine Ausstossposition befördert. Diese ist dadurch charakterisiert, dass der Ausstossdorn, der Befestiger und das Fallrohr eine gemeinsame Längsachse bzw. Linie bilden. Danach erreicht der Ausstossdorn durch die vertikale Abwärtsbewegung den Befestiger und stösst ihn aus dem Magazinstreifen in das Fallrohr.

Der Setzvorgang erfolgt danach wie im Stand der Technik bekannt.

### KURZBEZEICHNUNG DER FIGUREN

Figur 1 zeigt ein Setzgerät gemäss Stand der Technik mit seinen wesentlichen Bestandteilen.
Figur 2 zeigt den Transport- und Vereinzelungsmechanismus in einem Setzgerät gemäss vorliegender Erfindung.
Figur 3 zeigt eine Erläuterung zur Arbeitsrichtung eines Setzgerätes und den Verlauf der Führungskanäle für den Magazinstreifen.
Figur 4 zeigt detailliert den Transportmechanismus im Bereich des Gurtkanals.
Figur 5 zeigt exemplarisch einen Magazinstreifen mit seinen Bestandteilen

### BESCHREIBUNG DER FIGUREN

Figur 1 zeigt ein Setzgerät wie es im Stand der Technik bekannt ist. Aufgeführt sind die Bestandteile, die für das Verständnis der vorliegenden Erfindung wichtig sind bzw. die im Vergleich zur Erfindung verändert wurden.

Das Setzgerät 100 umfasst im Wesentlichen zwei parallel zueinander angeordnete Rohrsysteme und einen Zuführkanal 105 für einen gefüllten Magazinstreifen. Das in der Zeichnung links angeordnete Rohrsystem besteht aus zwei ineinandergleitend verschieblichen Rohren, einem äusseren Hüllrohr 127 und einer inneren Hülse 125. Ein Setzdorn 320 ist axial mittig in Hüllrohr 127 und innerer Hülse 125 gelagert und weist an seinem (im Bild unteren) Ende ein Bit 330 auf, das so gewählt wird, dass es geeignet ist, um mit dem Kraftangriff eines zu setzenden Befestigers 310 zusammenzuwirken. Das obere Ende des Setzdorns kann üblicherweise mit einem Antriebsaggregat (hier nicht gezeigt) gekoppelt werden, das den Setzdorn 320 in Drehbewegung versetzt.

Im oberen Bereich des Hüllrohrs 127 ist eine Feder 135, hier eine Spiralfeder, angeordnet, die sich auf dem oberen Rand der Hülse 125 abstützt und einer Abwärtsbewegung des Hüllrohrs 127 relativ zur Hülse 125 entgegenwirkt.

Parallel zu Hüllrohr 127 und Hülse 125 (im Bild rechts) befindet sich ein Führungsrohr 175, das einen darin axial mittig geführten Ausstossdorn 170 aufnehmen kann. Der Ausstossdorn 170 ist mechanisch mit dem Hüllrohr 127 verbunden und kann daher synchron mit dem Setzdorn 320 im Führungsrohr 175 abwärts bewegt werden.

Wiederum parallel zum Hüllrohr 127 ist ein Zuführkanal 105 für Magazinstreifen gezeigt. An seinem oberen Ende befindet sich eine Einführöffnung 115, hier als Trichter dargestellt. Der Zuführkanal ist üblicherweise so lang ausgelegt, dass ein Magazinstreifen mit einer vorbestimmten Anzahl von Befestigern 310 auf voller Länge eingeführt und sicher gehalten werden kann. Das zuerst eingeführte Ende des Magazinstreifens kommt also bei korrekter Einführung an der Vereinzelungsvorrichtung 120 des Setzgerätes 100 zu Liegen. In Figur 1 sind nur wenige Befestiger 310 exemplarisch dargestellt.

Die Vereinzelung findet dadurch statt, dass durch eine gemeinsame Abwärtsbewegung von Ausstossdorn 170 und Setzdorn 320 der Ausstossfinger 150 auf den vordersten der gegurteten Befestiger 310 trifft und ihn nach unten aus dem Magazinstreifen herauslöst, üblicherweise ausstösst. Das Führungsrohr 175 ist koaxial zu einem Fallrohr 140 angeordnet, in dem der vereinzelte Befestiger 310 nach unten fällt, wenn das Setzgerät 100 in Arbeitsposition ist. Durch eine seitliche Zuführung 145 gleitet der vereinzelte Befestiger 310 seitlich in die Hülse 125 und wird an deren unterem Ende von einem Mundstück 130 aufgehalten und zentriert. Durch die abgestimmten Längen von Setzdorn 320 und Ausstossdorn 170 wird erreicht, dass die Vereinzelungsvorrichtung 120 einen Befestiger 310 aus einem Magazinstreifen herauslöst, bevor der Setzdorn 320 das Mundstück erreicht. Trifft der Setzdorn auf den Befestiger, kann er diesen in den Untergrund eintreiben. In einer einzigen Abwärtsbewegung kann somit ein gegurteter Befestiger automatisch vereinzelt und gesetzt werden.

Gehen Setzdorn 320 und Ausstossdorn 170 wieder zurück in die obere Ausgangsposition, wird der Magazinstreifen freigegeben und ein neuer Befestiger 310 positioniert. Die Förderbewegung kann sowohl durch die Abwärtsbewegung wie auch die Aufwärtsbewegung erreicht werden, je nach Konstruktion.

Figur 2 zeigt eine Zusammenschau aus einer speziellen Vereinzelungsvorrichtung sowie einer Transportvorrichtung 160 in einem Ausführungsbeispiel gemäss vorliegender Erfindung.

Mit Führungskanälen für einen Magazinstreifen 300 seien die folgenden Elemente gemeint: Die Einführöffnung 115 ist in der Zeichnung oben rechts dargestellt, sie mündet in den Zuführkanal 105. Eine anschliessende Verbindungskurve 107 mündet in den Gurtkanal 155, der in der Vereinzelungsvorrichtung liegt und ebenfalls einen Teil der Transportvorrichtung 160 bildet. Danach führt eine weitere Verbindungskurve 112 in den Ausstosskanal 110, der mit einer Entnahmeöffnung 117 abschliesst. Diese Führungskanäle bilden also ein weites U mit einem mindestens im Bereich der Transportvorrichtung 160 flachen Boden und zwei nach oben weisenden Schenkeln. Wie im Bild gezeigt, sind die Winkel von Ausstosskanal 110 und Zuführkanal 105 mit dem Führungsrohr 175 unterschiedlich, wobei der Zuführkanal 105 steiler ausgelegt ist.

Die Dimensionierung der Führungskanäle wird durch die Abmessungen des Magazinstreifens definiert. Der Magazinstreifen soll eng geführt werden, aber nicht klemmen. Der Fachmann wird die Führungskanäle aufbauend auf Erfahrungswerten bestimmen.

Als Arbeitsrichtung 340 (siehe Fig. 3) eines Magazinstreifens sei die Bewegung durch die Führungskanäle von der Einführöffnung 115 bis zur Entnahmeöffnung 117 gemeint.

Die Auslegung der Führungskanäle bewirkt, dass ein im Zuführkanal 105 eingelegter Magazinstreifen (mit Befestigern) durch sein Eigengewicht die Förderbewegung der Transportvorrichtung unterstützt, während der leere Magazinstreifen im Ausstosskanal 100 flacher auslaufen kann. Dies wirkt sich insbesondere positiv aus, wenn der Magazinstreifen teilgeleert ist und im Ausstosskanal in Richtung Entnahmeöffnung bewegt werden muss. Man mag sich fragen, warum eine so aufwändige, aufwärts gerichtete Führung des leeren Magazinstreifens vorteilhaft ist. In der Praxis hat sich gezeigt, dass der geleerte Magazinstreifen, je nach Art und Stärke des Materials, sich selbst überlassen entweder herunterhängt oder dem Bediener des Setzgeräts störend in die Quere kommt. Durch die Führungskanäle 112, 110 plus die Entnahmeöffnung 117 wird ein im Ausstosskanal 110 geführter Magazinstreifen zusätzlich vor Beschädigungen geschützt, was bei möglicherweise zur Wiederverwendung vorgesehen Streifen ein Vorteil ist. Auch ein Transport eines Setzgerätes mit teilgeleertem Magazinstreifen kann erfolgen, ohne dass der Magazinstreifen verklemmt, abreisst, hängenbleibt oder versehentlich herausgezogen wird. Nicht zuletzt wird dadurch auch bewirkt, dass der Magazinstreifen in der Entnahmeöffnung sichtbar wird, wenn der Vorrat an Befestigern zur Neigung geht. Insbesondere wenn der Pfad im Führungskanal nach der Transport- bzw. Vereinzelungsvorrichtung 160 kürzer ist als im Zuführkanal 105, wird ein definiertes Ende des Magazinstreifens sichtbar, das auch ein sicheres Greifen und Entfernen des geleerten Magazinstreifens erlaubt. Somit erhöht die Auslegung mit unterschiedlichen Winkeln von Zuführkanal 105 und Ausstosskanal 110 die Handhabungssicherheit.

Die tragende Struktur, die die Führungskanäle (115, 105, 107, 155, 112, 110, 117) des Magazinstreifens sowie die Transportvorrichtung 160 und die Vereinzelungsvorrichtung aufnimmt und deren Position zueinander definiert, ist hier mit dem Begriff Gehäuse 190 beschrieben. Jedes Gerüst, das diese Aufgabe leisten kann, sei als Gehäuse 190 anzusehen. Seine Gestaltung ergibt sich aus der Funktion.

Die Transportvorrichtung 160 ist in Figur 2 in Übersicht und in Figur 4 im Detail gezeigt. Der Übersicht wegen sind Befestiger in diesen Figuren weggelassen. Die Transportvorrichtung 160 besteht im Kern aus der Vorschubklinke 230 und den beiden Sperrklinken 240 und 240'. Diese können, hintereinander und parallel zum Gurtkanal 155 angeordnet, in ein und dieselbe Perforationsreihe im Magazinstreifen eingreifen. Ebenso können die Sperrklinken doppelt angelegt werden (also insgesamt 4) wie auch ein oder zwei parallele Sperrklinken. Das würde zwei separate (parallele) Perforationsreihen in demselben Magazinstreifen erlauben. Die grundlegende Funktionalität bleibt jeweils dieselbe.

Die Sperrklinken 240 und 240' sind im Gehäuse 190 federnd (Federn 265, 265') so gelagert, dass sie, im Eingriff in einen Magazinstreifen 300, eine Bewegung in Arbeitsrichtung erlauben. Bewegt sich der Magazinstreifen in Arbeitsrichtung, werden die Sperrklinken aus der Perforation des Magazinstreifens nach unten, also gegen die Federkraft herausgedrückt. Danach können die Sperrklinken 240, 240' am Magazinstreifen so lange entlang gleiten, bis das nächste Perforationsloch erreicht ist. Dort rasten sie, durch die Feder betätigt, nach oben erneut ein. Die Sperrklinken 240, 240' verhindern im Gegenzug aber eine Bewegung entgegen der Arbeitsrichtung.

Die Vorschubklinke 230 ist im Schwenkarm ebenfalls federnd gelagert; sie wird daher durch die Schwenkbewegung des Schwenkarms 200 im Bereich des Gurtkanals 155 zu einer Bewegung in Arbeitsrichtung gezwungen. Wenn die Rastnase 275 der Vorschubklinke 230 sich im Eingriff in der Perforation befindet, wird der Magazinstreifen 300 in Arbeitsrichtung vorwärtsbewegt. Eine Wegbegrenzungsvorrichtung 280 (in Figur 2 als in einem Langloch geführter Finger realisiert) definiert und begrenzt den Vorschub des Magazinstreifens 300 in Arbeitsrichtung.

Kehrt der Schwenkarm 200 nach Erreichen seiner Endposition seine Bewegung um, halten die Sperrklinken 240, 240' den Magazinstreifen fest. Die Rastnase 275 der Vorschubklinke 230 wird - entgegen ihrer Feder 260 - nach oben aus der Perforation gedrückt und gleitet über den Magazinstreifen 300 entgegen der Arbeitsrichtung zurück, bis sie in der Ausgangsposition wieder nach unten in eine Perforation eingreifen kann. Die Feder 260 sichert erneut die Rastnase 275 in dieser Position.

Durch die exakt definierten Positionen der Sperrklinken 240, 240' und der Vorschubklinke 230 kann ein im Magazinstreifen gehaltener Befestiger präzise ausgestossen werden. Wie in Figur 4 gezeigt, wird die Vorschubklinke 230 bevorzugt so zwischen zwei längs hintereinander liegenden Sperrklinken 240, 240' angeordnet, dass ihr Arbeitsbereich innerhalb des von den Sperrklinken definierten Abschnitts liegt. Die Sperrklinken halten also den Magazinstreifen vor und hinter der Ausstossvorrichtung gestrafft fest.

Ein Fachmann kann anhand der Figur 4 ohne weiteres erkennen, dass der Abstand D zwischen den Positionen der Befestiger im Magazinstreifen 300 auch den Lochabstand der Perforation und die Auslegung der Transportvorrichtung bestimmt. Der Weg der Vorschubklinke pro Arbeitstakt beträgt somit auch D und der Abstand der Haltenasen der Sperrklinken beträgt ebenfalls ein ganzzahlig Vielfaches von D.

Anhand von Figur 2 soll abschliessend noch erläutert werden, wie die Schwenkbewegung des Schwenkarms 200 bewirkt wird. Schwenkarm 200 ist an seinem oberen Ende (in Arbeitsposition) über ein Drehlager 210 im Gehäuse 190 schwenkbar befestigt. Im Schwenkarm eingearbeitet ist eine Führungsnut 220, die zusammen mit einem Führungsbolzen 180 nach Art einer Kulissenführung zusammenwirkt. Der Führungsbolzen 180 ist am Ausstossdorn 170 befestigt und begleitet daher seine Abwärtsbewegung im Arbeitstakt. Wie Figur 2 zu entnehmen ist, hat die Führungsnut 220 eine Art gestreckte S-Form. Die lineare Abwärtsbewegung von Ausstossdorn 170 / Führungsbolzen 180 bewirkt eine seitliche Schwenkbewegung des Schwenkarms 200. Unabhängig von einem Anschlag des Führungsbolzens 180 am unteren Ende der Führungsnut 220 sorgt die Wegbegrenzung 280 dafür, dass die Schwenkbewegung nur einen definierten Winkelbereich umfasst. Beim Hochlaufen bzw. Rückführen des Ausstossdorns wird die Rückkehr des Schwenkarms 200 in die Ausgangsposition wiederum durch die Kulissenführung erzwungen. Bei Bedarf kann diese Rückkehr durch eine Rückholfeder unterstützt werden.

Figur 3 wurde eingefügt, um die Arbeitsrichtung 340 in den Führungskanälen zu verdeutlichen. Die Lage von Zuführkanal 105, Verbindungskurve 107, Gurtkanal 155, Verbindungskurve 117 und Ausstosskanal 110 wird schematisiert angedeutet.

Weggelassen wurde in allen Figuren üblicherweise vorgesehene Handgriffe, Verkleidungsteile und die Antriebsmaschine für den Setzdorn.

Figur 5 zeigt exemplarisch die Bestanteile eines Magazinstreifens, wie er in einem beschriebenen Setzgerät eingesetzt werden kann. Die Figur zeigt einen Ausriss mit drei Halteöffnungen 390, 390' und 390". Der Abstand in Längsrichtung gemessen von Mitte zu Mitte zweier benachbarter Halteöffnungen beträgt D. Zwei aussenliegend angeordnete Reihen von Perforationsöffnungen 355, 355'... im (Längs-)Abstand D bilden die Perforation 350. Bevorzugt werden zwei Reihen von Perforationslöchern verwendet, weil dies die Transportsicherheit erhöht. Die Sperr- und Vorschubklinken werden entsprechend beidseitig angeordnet. Ein Transport mit einer einseitigen Perforation ist aber nicht ausgeschlossen.

In untersten der gezeigten Halteöffnungen 390 ist ein Befestiger 310 von oben gezeigt, er wird durch die Haltezungen 360, 360'... zentral in der Öffnung gehalten. Die Zahl von 8 Haltezungen ist rein illustrativ, ebenso die Dimensionierung und Anordnung der Perforationsöffnungen.

Eine nicht-explizite Darstellung einer Kombination von Merkmalen dieser Erfindung bedeutet nicht, dass eine solche Kombination nicht sinnvoll oder nicht möglich ist. Umgekehrt bedeutet eine gemeinsame Darstellung von Merkmalen nicht, dass zwischen den Merkmalen in jedem Fall ein zwingender struktureller und/oder funktioneller Zusammenhang besteht.

## Patentansprüche

1. Setzgerät (100) für Befestiger, die in einem Magazinstreifen (300) angeordnet sind;
umfassend
- ein tragendes Gehäuse (190)
- einen motorisch antreibbaren Setzdorn (320) zum Setzen eines Befestigers;
- eine Transportvorrichtung (160) für einen solchen Magazinstreifen (300) und
- eine Vereinzelungsvorrichtung (120) zum Vereinzeln der Befestiger aus einem solchen Magazinstreifen (300);
- einen Zuführkanal (105) für einen gefüllten Magazinstreifen,
- einen - in Arbeitsposition horizontal angeordneten - Gurtkanal (155) zur Führung von Magazinstreifen (300) durch die Vereinzelungsvorrichtung (120) und
- einen Ausstosskanal (110) für einen entleerten Magazinstreifen,
wobei die Vereinzelungsvorrichtung (120) einen Ausstossdorn (170) mit einem Ausstossfinger (150) aufweist, der in einer Hülse (125) - in Arbeitsposition - vertikal geführt ist;
wobei diese Hülse (125) oberhalb von und senkrecht zum Gurtkanal (155) angeordnet ist und koaxial unterhalb des Gurtkanals (155) als Fallrohr (140) weiterführt; und wobei sowohl der Zuführkanal (105) wie auch der Ausstosskanal (110) selbst im Wesentlichen krümmungsfrei ausgebildet sind und je über mindestens eine Verbindungskurve (107, 112) mit je einem freien Ende des Gurtkanals (155) verbunden sind;
wobei die Führungskanäle (105, 155, 110) für den Magazinstreifen - in Arbeitsposition betrachtet - zusammen mit den Verbindungskurven (107, 112) eine U-Form bilden, wobei der Gurtkanal (155) den Boden und der Zuführkanal (105) sowie der Ausstosskanal (110) die beiden Schenkel der U-Form bilden,
**dadurch gekennzeichnet, dass**
der Ausstosskanal (110) mit der Hülse (125) bzw. dem Fallrohr (140) einen grösseren Winkel einschliesst als der Zuführkanal (105) mit der Hülse (125) bzw. dem Fallrohr (140).

2. Setzgerät (100) nach Anspruch 1, **dadurch gekennzeichnet, dass** der Zuführkanal (105) im Wesentlichen parallel zur Hülse (125) bzw. dem Fallrohr (140) geführt ist.

3. Setzgerät (100) nach Anspruch 1-2, **dadurch gekennzeichnet, dass** die - in Arbeitsposition - oben offene Einführung (115) in den Zuführkanal (105) höher liegt als das obere Ende des Ausstosskanals (110).

4. Setzgerät nach Anspruch 1-3, **dadurch gekennzeichnet, dass** die Transportvorrichtung (160) umfasst:
- Ein in Arbeitsposition vertikal angeordneter Schwenkarm (200), der an seinem oberen Ende im Gehäuse (190) mittels eines Drehlagers (210) schwenkbar befestigt ist;
- wobei die Schwenkbewegung des Schwenkarms (200) durch einen Führungsbolzen (180) am Ausstossdorn (170) bewirkt werden kann und
- dieser Führungsbolzen (180) in eine im Schwenkarm (200) eingelassene Führungsnut (220) eingreift und so nach Art einer Kulissenführung die in der Hülse (125) geführte Vertikalbewegung des Ausstossdorns (170) in eine zwangsgeführte Pendelbewegung des Schwenkarms (200) überführt;
- Eine am unteren Ende des Schwenkarms (200) angebrachte, federnd gelagerte Vorschubklinke (230)
- Mindestens zwei im Gehäuse (190) am Gurtkanal (155) angeordnete, federnd gelagerte Sperrklinken (240, 240')
- Wobei die Vorschubklinke (230) und die Sperrklinken (240, 240') in den Gurtkanal (155) ragen.

5. Setzgerät nach Anspruch 4, **dadurch gekennzeichnet, dass** die Vorschubklinke (230) von oben und die Sperrklinken (240, 240') von unten in den Gurtkanal (155) ragen.

6. Verfahren zum Vereinzeln von Befestigern in einem Setzgerät (100) nach Anspruch 1 - 5, mit einem korrekt eingelegten, mit Befestigern versehenen Magazinstreifen (300), wobei das Setzgerät (100) in einer betriebsbereiten, aufrechten Arbeitsposition ist, umfassend die folgenden Schritte:
Versetzen des Ausstossdorns (170) in eine vertikale Abwärtsbewegung, wodurch eine geführte Schwenkbewegung des Schwenkarms (200) bewirkt wird; wodurch die Vorschubklinke (230), im Eingriff in die Perforation (350) des Magazinstreifens (300) den Magazinstreifen (340) in Arbeitsrichtung (340) bewegt, wobei die Sperrklinken (240, 240'...) in Freilaufrichtung überschoben werden; so lange bis
der in Arbeitsrichtung (340) vorderste Befestiger (310) im Magazinstreifen (300) in eine Ausstossposition gefördert wird;
wobei in dieser Ausstossposition der Ausstossdorn (170), der Befestiger und das Fallrohr eine gemeinsame Längsachse bilden; und danach
der Ausstossdorn (170) durch die vertikale Abwärtsbewegung den Befestiger (310) aus dem Magazinstreifen (300) in das Fallrohr (140) stösst.

## Claims

1. Setting tool (100) for fasteners arranged in a magazine strip (300);
comprising
- a support housing (190);
- a motor-driven setting mandrel (320) for setting a fastener;
- a transport device (160) for such a magazine strip (300) and
- a separating device (120) for separating the fasteners from such a magazine strip (300);
- a feed channel (105) for a loaded magazine strip,
- a belt channel (155)-arranged horizontally in the operating position-for guiding magazine strips (300) through the separating device (120), and
- an ejection channel (110) for an emptied magazine strip,
wherein the separating device (120) comprises an ejection mandrel (170) with an ejection finger (150) that is guided vertically within a sleeve (125) in the operating position;
wherein this sleeve (125) is arranged above and perpendicular to the belt channel (155) and continues coaxially below the belt channel (155) as a downpipe (140); and
wherein both the feed channel (105) and the ejection channel (110) are themselves are designed substantially free of curvature and are each connected via at least one connecting curve (107, 112) to a respective free end of the belt channel (155);
wherein the guide channels (105, 155, 110) for the magazine strip-as viewed in the operating position-together with the connecting curves (107, 112) form a U-shape, wherein the belt channel (155) forms the base and the feed channel (105) as well as the discharge channel (110) form the two legs of the U-shape,
**characterized in that**
the ejection channel (110) encloses a greater angle with the sleeve (125) or the downpipe (140) than the feed channel (105) with the sleeve (125) or the downpipe (140).

2. Setting tool (100) according to claim 1, **characterized in that** the feed channel (105) is guided substantially parallel to the sleeve (125) or the downpipe (140).

3. Setting tool (100) according to claims 1-2, **characterized in that** the introduction (115), which is open at the top in the working position, into the feed channel (105) is located higher than the upper end of the ejection channel (110).

4. Setting tool according to claims 1-3, **characterized in that** the transport device (160) comprises:
- a pivot arm (200) arranged vertically in the working position, which is pivotably mounted at its upper end in the housing (190) by means of a pivot bearing (210);
- wherein the pivoting movement of the pivot arm (200) can be effected by a guide pin (180) on the ejection mandrel (170) and
- this guide pin (180) engages in a guide groove (220) recessed in the pivot arm (200) and thus, in the manner of a rack-and-pinion guide, converts the vertical movement of the ejector pin (170) guided in the sleeve (125) into a forced-guided oscillating movement of the pivot arm (200);
- a spring-mounted feed pawl (230) attached to the lower end of the pivot arm (200);
- at least two spring-mounted locking pawls (240, 240') arranged in the housing (190) at the belt channel (155)
- wherein the feed pawl (230) and the locking pawls (240, 240') project into the belt channel (155).

5. Setting tool according to claim 4, **characterized in that** the feed pawl (230) projects into the belt channel (155) from above and the locking pawls (240, 240') project into the belt channel (155) from below.

6. Method for separating fasteners in a setting tool (100) according to claims 1-5, having a correctly loaded magazine strip (300) provided with fasteners, wherein the setting tool (100) is in an operational, upright working position, comprising the following steps:
causing the ejection mandrel (170) to move vertically downward, thereby causing a guided pivoting movement of the pivot arm (200); whereby the feed pawl (230), engaged with the perforation (350) of the magazine strip (300), moves the magazine strip (340) in the working direction (340), wherein the locking pawls (240, 240'...) are pushed past in the free-running direction for such a time until the fastener (310) furthest forward in the working direction (340) in the magazine strip (300) is conveyed into an ejection position;
wherein, in this ejection position, the ejection mandrel (170), the fastener, and the downpipe form a common longitudinal axis; and thereafter, the ejection mandrel (170) pushes the fastener (310) out of the magazine strip (300) and into the downpipe (140) by means of the vertical downward movement.

## Revendications

1. Appareil de mise en place (100) pour des éléments de fixation disposés dans une bande de magasin (300), comprenant
- un boîtier portant (190) ;
- un mandrin de mise en place (320) entraîné par un moteur pour la mise en place d'un élément de fixation ;
- un dispositif de transport (160) pour une telle bande de magasin (300) et
- un dispositif de séparation (120) pour séparer les éléments de fixation d'une telle bande de magasin (300) ;
- un canal d'arrivée (105) pour une bande de magasin pleine ;
- un canal de bande (155) disposé horizontalement dans la position de travail pour guider des bandes de magasin (300) à travers le dispositif de séparation (120) et
- un canal d'éjection (110) pour une bande de magasin vidée,
dans lequel le dispositif de séparation (120) comporte un mandrin d'éjection (170) muni d'une patte d'éjection (150), qui est guidé verticalement, dans la position de travail, dans une douille (125) ;
dans lequel cette douille (125) est disposée au-dessus du canal de bande (155) et perpendiculairement à celui-ci et continue en position coaxiale en dessous du canal de bande (155) en formant un tuyau de chute (140) ; et
dans lequel aussi bien le canal d'arrivée (105) que le canal d'éjection (110) lui-même sont conformés sensiblement sans courbure et sont reliés chacun par au moins une courbe de liaison (107, 112) à chaque extrémité libre du canal de bande (155) ;
les canaux de guidage (105, 155, 110) pour la bande de magasin formant avec les courbes de liaison (107, 112) une forme de U, vus dans la position de travail, avec le canal de bande (155) formant le fond et le canal d'arrivée (105) ainsi que le canal d'éjection (110) les deux bras de la forme de U,
**caractérisé en ce que** le canal d'éjection (110) forme avec la douille (125) ou le tuyau de chute (140) un plus grand angle que le canal d'arrivée (105) avec la douille (125) ou le tuyau de chute (140).

2. Appareil de mise en place (100) selon la revendication 1, **caractérisé en ce que** le canal d'arrivée (105) est guidé de façon sensiblement parallèle à la douille (125) ou au tuyau de chute (140).

3. Appareil de mise en place (100) selon la revendication 1-2, **caractérisé en ce que** l'entrée (115) dans le canal d'arrivée (105) ouverte vers le haut dans la position de travail est placée plus haut que l'extrémité supérieure du canal d'éjection (110).

4. Appareil de mise en place selon la revendication 1-3, **caractérisé en ce que** le dispositif de transport (160) comprend :
- un bras pivotant (200) disposé verticalement dans la position de travail, qui est fixé de façon pivotante dans le boîtier (190) à son extrémité supérieure au moyen d'un palier pivotant (210) ;
- le mouvement pivotant du bras pivotant (200) pouvant être réalisé par un boulon de guidage (180) sur le mandrin d'éjection (170) et
- ce boulon de guidage (180) se mettant en prise dans une rainure de guidage (220) ménagée dans le bras pivotant (200) et convertissant ainsi, à la manière d'un guide coulissant, le mouvement vertical guidé dans la douille (125) du mandrin d'éjection (170) en un mouvement oscillant guidé en force du bras pivotant (200) ;
- un cliquet d'avancement (230) supporté par ressort, disposé à l'extrémité inférieure du bras pivotant (200) ;
- au moins deux cliquets de verrouillage (240, 240') supportés par ressort, disposés dans le boîtier (190) au niveau du canal de bande (155),
- le cliquet d'avancement (230) et les cliquets de verrouillage (240, 240') dépassant dans le canal de bande (155).

5. Appareil de mise en place selon la revendication 4, **caractérisé en ce que** le cliquet d'avancement (230) dépasse par le haut et les cliquets de verrouillage (240, 240') par le bas dans le canal de bande (155).

6. Procédé pour séparer des éléments de fixation dans un appareil de mise en place (100) selon la revendication 1-5, avec une bande de magasin (300) pourvue d'éléments de fixation et correctement mise en place, dans lequel l'appareil de mise en place (100) se trouve dans une position de travail verticale prête à fonctionner, comprenant les étapes suivantes :
entraînement du mandrin d'éjection (170) dans un mouvement descendant vertical, ce qui réalise un mouvement pivotant guidé du bras pivotant (200), de sorte que le cliquet d'avancement (230), en prise dans les perforations (350) de la bande de magasin (300), déplace la bande de magasin (340) dans le sens de travail (340), les cliquets de verrouillage (240, 240'...) étant dépassés dans le sens de marche libre jusqu'à ce que l'élément de fixation (310) le plus antérieur dans le sens de travail (340) soit acheminé dans la bande de magasin (300) dans une position d'éjection ;
le mandrin d'éjection (170), l'élément de fixation et le tuyau de chute formant un axe longitudinal commun dans cette position d'éjection, puis
le mandrin d'éjection (170), par le mouvement descendant vertical, pousse l'élément de fixation (310) hors de la bande de magasin (300) dans le tuyau de chute (140).
